# EUROPÄISCHE PATENTSCHRIFT

(11) **EP 0 337 217 B1**
(45) Veröffentlichungstag und Bekanntmachung des Hinweises auf die Patenterteilung: **01.09.1999**
(21) Anmeldenummer: 89105743.2
(22) Anmeldetag: 01.04.1989
(51) Int. Cl.: C11D 3/39, C11D 3/12

(54) **Waschmittel mit lagerstabilisiertem Bleichsystem**
Detergent containing a storage-stable bleach
Détergent contenant un système de blanchiment stabilisé stockable

(30) Priorität: 15.04.1988 DE 3812556
(43) Veröffentlichungstag der Anmeldung: 18.10.1989
(73) Patentinhaber: Clariant GmbH, 65929 Frankfurt am Main (DE)
(72) Erfinder: Dany, Franz-Josef, Dr., D-5042 Erftstadt (DE); Gohla, Werner, D-5216 Niederkassel (DE); Schimmel, Günther, Dr., D-5042 Erfstadt (DE); Rieck, Hans Peter, Dr., Tokyo 152 (JP); Czeslik, Ingrid, D-5014 Kerpen (DE)

(56) Entgegenhaltungen:
- EP-A- 0 028 432
- EP-A- 0 263 520
- EP-A- 0 320 770

## Beschreibung

Die vorliegende Erfindung betrifft ein Waschmittel mit lagerstabilisiertem Bleichsystem, enthaltend 10 bis 50 Gew.-% kristallines Natriumschichtsilikat der Formel NaMSiₓO₂ₓ₊₁ · y H₂O, worin x = 1,9 bis 4,0, M = Na oder H, y = 0 bis 20 bedeutet, 1 bis 5 Gew.-% Tetraacetylethylendiamin (TAED) sowie 2 bis 20 Gew.-% Detergentien und üblichen Waschhilfsstoffe, einschließlich Füllstoffe sowie ein Bleichmittel, insbesondere ein Haushaltswaschmittel für Grob-, Weiß- und Buntwäsche, wie es in Waschautomaten verwendet wird.

Durch die zunehmende Verbreitung von Haushaltswaschautomaten muß das Waschmittel den geänderten Waschbedingungen angepaßt werden.

Moderne Waschmittel bestehen deshalb aus einer Kombination von Detergentien als waschaktive Substanzen, Bleichmitteln und die Waschkraft verstärkenden Zusätzen, den sogenannten Buildern, die einerseits die Härte der Waschlauge beseitigen und andererseits Ablagerungen von anorganischen Salzen auf dem Waschgut verhindern und dadurch für einen "weichen Griff" des Waschgutes nach dem Waschvorgang sorgen.

Als hervorragende Builder gelten polymere Phosphate, insbesondere Natriumtripolyphosphat. Wegen der Eutrophierungsgefahr der Flüsse und Seen durch den Phosphatgehalt in den häuslichen Abwässern wurde als Builder die Verwendung von Zeolithen vorgeschlagen.

Es hat sich gezeigt, daß der Gebrauch von Zeolithen als Builder die Nachteile hat, daß das Waschgut im Verlaufe von mehreren Waschvorgängen den erwünschten "weichen Griff" verliert. Hinzu kommt, daß während der Lagerzeit, die zwischen der Herstellung und dem Verbrauch des Waschmittels liegt, das Waschmittel durch Zersetzung des Bleichmittels teilweise seine Waschkraft einbüßt.

In der DE-34 16 669 A1 ist deshalb vorgeschlagen worden, dem Waschmittel zusätzlich 1 bis 20 Gew.-% kristallines Schichtsilikat oder Alkalisilikat zuzusetzen. Hierdurch konnte eine "weicher Griff" des Waschgutes auch dann erreicht werden, wenn als Builder Zeolithe verwendet werden; die Lagerstabilität des Waschmittels wurde jedoch hierdurch nicht beeinflußt.

Die EP-A-0 263 520 beschreibt ein Waschmittel, das neben den üblichen Bestandteilen 0 bis 5 Gew.-% einer quarternären Ammoniumverbindung sowie 1 bis 30 Gew.-% eines Weichmachersystems, bestehend aus 10 bis 90 Gew.-% eines Alkylamins und 90 bis 10 Gew.-% eines kristallinen Schichtsilikats der Formel Me₂SiₓO₂ₓ₊₁ · y H₂O, in der Me ein Alkalimetall oder H, x eine Zahl kleiner 7 und y eine Zahl kleiner 7x bedeutet, enthält.

Die EP-A-0 028 432 beschreibt eine Waschmittelzusammensetzung, die u.a. Natriumtripolyphosphat, unlösliche Silikate, TAED, Alkylbenzylsulfonate, ethoxylierte C₁₅-Alkohole, Natriumperborat-Tetrahydrat, Aufheller und Natriumsulfat enthält.

Schließlich beschreibt die EP-A-0 634 484 verpackte granulare Waschmittelzusammensetzungen, bei der die Verpackung bestimmte Wasserdampfdurchlässigkeitswerte aufweist.

Keines der vorgenannten Dokumente beschreibt jedoch ein Waschmittel, welches zugleich bei verstärkter Bleichwirkung und verbesserter Lagerstabilität den "weichen Griff" aufrechterhält.

Die Erfindung betrifft somit ein Waschmittel der eingangs beschriebenen Art, welches dadurch gekennzeichnet ist, daß es sich bei dem Bleichmittel um Natriumpercarbonat handelt und die Menge an Bleichmittel so bemessen ist, daß 0,5 bis 4 Gew.-%, insbesondere 1,0 bis 2,5 Gew.-% waschaktiver Sauerstoff im Waschmittel vorliegen.

Das erfindungsgemäße Waschmittel kann weiterhin bevorzugt und wahlweise dadurch gekennzeichnet sein, daß
a) das kristalline Schichtsilikat einen Teilchendurchmesser von 0,01 bis 1000 µm, insbesondere von 1 bis 20 µm, hat;
b) das kristalline Schichtsilikat eine Ionenaustauschkapazität von 400 bis 1200 mmol Na⁺/100 g wasserfreie Substanz hat;
c) es anorganische und/oder organische Phosphate, Borate, Zitrate, Gluconate, Nitrilotriessigsäure und/oder Iminodiacetate als zusätzliche Builder in Mengen von bis zu 20 Gew.-% enthält;
d) es aus Agglomeratteilchen mit einer Teilchengröße im Bereich von 0,25 bis 2,5 mm besteht und durch einen Sprühnebelmischprozeß erhalten wurde.

Es kann als Detergent Alkalisalze von Alkylbenzolsulfonaten, höheren Alkylsulfonaten und/oder höheren Fettalkoholpolyetehoxylatsulfaten, insbesondere mit Alkylresten mit durchschnittlich 10 bis 18 C-Atomen in der Alkylgruppe enthalten.

Es kann als Waschhilfsstoff Carboxymethylcellulose, Carboxymethylstärke und/oder Methylcellulose in Mengen von bis zu 10 Gew.-% enthalten.

Die bei der Herstellung des erfindungsgemäßen Waschmittels eingesetzten kristallinen Schichtsilikate können gemäß der DE-34 13 571 A1 hergestellt werden.

Die Bestimmung des waschaktiven Sauerstoffs (AVOX) des Bleichmittels als auch des Waschmittels erfolgte nach der Vorschrift von Dr. E. Heinerth, Tenside 2 (1965) 180. Das untersuchte Natriumperborat-Tetrahydrat (NaBO₃ . 4 H₂O) hatte eine AVOX-Zahl von 10 Gew%; das Natriumperborat-Monohydrat (NaBO₃ · H₂O) hatte eine AVOX-Zahl von 15 Gew%; das Natriumpercarbonat (2 Na₂CO₃ · 3 H₂O₂) hatte eine AVOX-Zahl von 13,5 Gew%.

Die Waschkraft (Bleichwirkung) des Waschmittels wurde als Weißgrad der Testgewebe (WFK-Polyester/Baumwolle mit Tee-Anschmutzung, Order-Code 20 G) gemäß der DIN 44983 ermittelt.

Die Waschkraft (Bleichwirkung) der Waschflotte wurde nach der Differenzmethode ermittelt, die sich aus der Gleichung I${\text{% WK = % WG}}_{\text{g}} {\text{- % WG}}_{\text{b}}$ ergibt. Es bedeutet:
% WK = % Waschkraft (Bleichwirkung)
% WG_{g} = % Weißgrad des gewaschenen Stoffes
% WG_{b} = % Weißgrad des ungewaschenen Stoffes.

Die Lagerteste wurden nach folgenden forcierten Testbedingungen gemacht:
Im Klimaschrank wurde das zu untersuchende Waschmittel bei einer relativen Luftfeuchtigkeit von 70 % bei einer Temperatur von 37°C gelagert. Das Waschmittel war dabei in einem Wachs-Karton verpackt. Die Wasserdampfdurchlässigkeit der Verpackung betrug 0,4 g/m² · h.

In der Tabelle 1 sind die getesteten Waschmittelformulierungen aufgelistet.

In der Tabelle 2 sind die Abbauwerte des Bleichmittels in Abhängigkeit von der Zeit nach den forcierten Lagertestbedingungen zusammengestellt. Zusätzlich wurden zwei handelsübliche Waschmittel auf Zeolith- und Natriumtripolyphosphat-Basis in die Tabelle 2 aufgenommen. Der Bleichmittelabbau, insbesondere von Natriumpercarbonat, ist in Anwesenheit von Zeolith sehr groß.

In der Tabelle 3 sind die Versuchsergebnisse entsprechend der DIN 44983 für die verschiedenen Waschmittelformulierungen, die gemäß Gleichung I bestimmt wurden, aufgelistet.
Aus den Testwerten ist zu entnehmen, daß die Bleichmittelwirkung gesteigert wird, wenn als Builder kristallines Schichtsilikat anstelle von Zeolith eingesetzt wird. In Anwesenheit von TAED erfolgt eine synergistisch gesteigerte Waschkraft (Bleichwirkung) des Waschmittels.

Die Griffbeurteilung durch ein Gremium von Experten ergab einen deutlich "weicheren Griff" des Waschgutes, welches mit erfindungsgemäßen Waschmitteln gemäß den Beispielen 2 und 3 gewaschen war, gegenüber dem Waschgut, welches mit zeolithhaltigem Waschmittel gemäß den Beispielen 1 und 4 gewaschen war.

## Patentansprüche (Patentansprüche für folgende(n) Vertragsstaat(en): AT, BE, CH, LI, DE, FR, GB, IT, NL, SE)

1. Waschmittel mit lagerstabilisiertem Bleichsystem, enthaltend 10 bis 50 Gew.-% kristallines Natriumschichtsilikat der Formal NaMSiₓO₂ₓ₊₁ · yH₂O, worin x = 1,9 bis 4,0, M = Na oder H, y = 0 bis 20 bedeutet, 1 bis 5 Gew.-% Tetraacetylethylendiamin (TAED), 2 bis 20 Gew.-% Detergentien und übliche Waschhilfsstoffe einschließlich Füllstoffe sowie ein Bleichmittel, dadurch gekennzeichnet, daß es sich bei dem Bleichmittel um Natriumpercarbonat handelt und die Menge an Bleichmittel so bemessen ist, daß 0,5 bis 4 Gew.-%, insbesondere 1,0 bis 2,5 Gew.-% waschaktiver Sauerstoff im Waschmittel vorliegen.

2. Waschmittel nach Anspruch 1, dadurch gekennzeichnet, daß das kristalline Schichtsilikat der δ-Modifikation des Na₂Si₂O₅ entspricht.

3. Waschmittel nach Anspruch 1 oder 2, dadurch gekennzeichnet, daß das kristalline Schichtsilikat einen Teilchendurchmesser von 0,01 bis 1000 µm, insbesondere von 1 bis 20 µm, hat.

4. Waschmittel nach einem der Ansprüche 1 bis 3, dadurch gekennzeichnet, daß das kristalline Schichtsilikat eine Ionenaustauschkapazität von 400 bis 1200 mmol Na⁺/100 g wasserfreie Substanz hat.

5. Waschmittel nach einem der Ansprüche 1 bis 4, dadurch gekennzeichnet, daß es anorganische und/oder organische Phosphate, Borate, Zitrate, Gluconate, Nitrilotriessigsäure und/oder Iminodiacetate als zusätzliche Builder in Mengen von bis zu 20 Gew.-% enthält.

6. Waschmittel nach einem der Ansprüche 1 bis 5, dadurch gekennzeichnet, daß es aus Agglomeratteilchen mit einer Teilchengröße im Bereich von 0,25 bis 2,5 mm besteht und durch einen Sprühnebelmischprozeß erhalten wurde.

## Patentansprüche (Patentansprüche für folgende(n) Vertragsstaat(en): ES)

1. Verfahren zur Herstellung eines Waschmittels mit lagerstabilisiertem Bleichsystem durch Mischen von 10 bis 50 Gew.-% kristallinem Natriumschichtsilikat der Formal NaMSiₓO₂ₓ₊₁ · yH₂O, worin x = 1,9 bis 4,0, M = Na oder H, y = 0 bis 20 bedeutet, 1 bis 5 Gew.-% Tetraacetylethylendiamin (TAED), 2 bis 20 Gew.-% Detergentien und üblichen Waschhilfsstoffen einschließlich Füllstoffe sowie einem Bleichmittel, dadurch gekennzeichnet, daß es sich bei dem Bleichmittel um Natriumpercarbonat handelt und die Menge an Bleichmittel so bemessen ist, daß 0,5 bis 4 Gew.-%, insbesondere 1,0 bis 2,5 Gew.-% waschaktiver Sauerstoff im Waschmittel vorliegen.

2. Verfahren nach Anspruch 1, dadurch gekennzeichnet, daß ein kristallines Schichtsilikat der δ-Modifikation des Na₂Si₂O₅ eingemischt wird.

3. Verfahren nach Anspruch 1 oder 2, dadurch gekennzeichnet, daß ein kristallines Schichtsilikat mit Teilchendurchmessern von 0,01 bis 1000 µm, insbesondere von 1 bis 20 µm, eingemischt wird.

4. Verfahren nach einem der Ansprüche 1 bis 3, dadurch gekennzeichnet, daß ein kristallines Schichtsilikat mit einer Ionenaustauschkapazität von 400 bis 1200 mmol Na⁺/100 g wasserfreie Substanz eingemischt wird.

5. Verfahren nach einem der Ansprüche 1 bis 4, dadurch gekennzeichnet, daß anorganische und/ oder organische Phosphate, Borate, Zitrate, Gluconate, Nitrilotriessigsäure und/oder Iminodiacetate als zusätzliche Builder in Mengen von bis zu 20 Gew.-% eingemischt werden.

6. Verfahren nach Anspruch 1, dadurch gekennzeichnet, daß die Waschmittelformulierungin einem Sprühnebelmischprozeß unter Bildung von Agglomeratteilchen mit einer Teilchengröße im Bereich von 0,25 bis 2,5 mm verarbeitet wird.

## Claims (Claims for the following Contracting State(s): AT, BE, CH, LI, DE, FR, GB, IT, NL, SE)

1. A washing agent with a storage-stabilized bleach system, containing 10 to 50% by weight of a crystalline sodium layered silicate of the formal NaMSiₓO₂ₓ₊₁ · y H₂O, where x = 1.9 to 4.0, M = Na or H, y = 0 to 20, 1 to 5% by weight of tetraacetylethylenediamine (TAED), 2 to 20% by weight of detergents and conventional washing auxiliaries including fillers and a bleach, wherein the bleach is sodium percarbonate and the quantity of bleach is such that 0.5 to 4% by weight, in particular 1.0 to 2.5% by weight of washing-active oxygen are present in the washing agent.

2. The washing agent as claimed in claim 1, wherein the crystalline layered silicate corresponds to the δ-modification of Na₂Si₂O₅.

3. The washing agent as claimed in claim 1 or 2, wherein the crystalline layered silicate has a particle diameter from 0.01 to 1,000 µm, in particular from 1 to 20 µm.

4. The washing agent as claimed in one of claims 1 to 3, wherein the crystalline layered silicate has an ion exchange capacity from 400 to 1,200 mmol of Na⁺/100 g of dry matter.

5. The washing agent as claimed in one of claims 1 to 4, which contains inorganic and/or organic phosphates, borates, citrates, gluconates, nitrilotriacetic acid and/or iminodiacetates as additional builders in quantities of up to 20% by weight.

6. The washing agent as claimed in one of claims 1 to 5, which is composed of agglomerate particles having a particle size in the range from 0.25 to 2.5 mm and has been obtained by means of a spraymist mixing process.

## Claims (Claims for the following Contracting State(s): ES)

1. A process for the preparation of a washing agent with a storage-stabilized bleach system by mixing 10 to 50% by weight of a crystalline sodium layered silicate of the formal NaMSiₓO₂ₓ₊₁ · yH₂O, where x = 1.9 to 4.0, M = Na or H, y = 0 to 20, 1 to 5% by weight of tetraacetylethylenediamine (TAED), 2 to 20% by weight of detergents and conventional washing auxiliaries including fillers and a bleach, wherein the bleach is sodium percarbonate and the quantity of bleach is such that 0.5 to 4% by weight, in particular 1.0 to 2.5% by weight of washing-active oxygen are present in the washing agent.

2. The process as claimed in claim 1, wherein a crystalline layered silicate of the δ-modification of Na₂Si₂O₅ is mixed in.

3. The process as claimed in claim 1 or 2, wherein a crystalline layered silicate having particle diameters from 0.01 to 1,000 µm in particular from 1 to 20 µm, is mixed in.

4. The process as claimed in one of claims 1 to 3, wherein a crystalline layered silicate having an ion exchange capacity from 400 to 1,200 mmol of Na⁺/100 g of dry matter is mixed in.

5. The process as claimed in one of claims 1 to 4, wherein inorganic and/ or organic phosphates, borates, citrates, gluconates, nitrilotriacetic acid and/or iminodiacetates are mixed in as additional builders in quantities of up to 20% by weight.

6. The process as claimed in claim 1, wherein the washing agent formulation is processed in a spraymist mixing process with the formation of agglomerate particles having a particle size in the range from 0.25 to 2.5 mm.

## Revendications (Revendications pour l'(les) Etat(s) contractant(s) suivant(s): AT, BE, CH, LI, DE, FR, GB, IT, NL, SE)

1. Détergent avec système de blanchiment stable au stockage, contenant 10 à 50 % en poids d'un silicate de sodium lamellaire de formule NaMSiₓO₂ₓ₊₁·y H₂O, dans laquelle x = 1,9 à 4,0, M = Na ou H, y = 0 à 20, 1 à 5% en poids de tétraacétyléthylènediamine (TAED), 2 à 20% en poids de détergents et d'agents auxiliaires de lavage classiques, finalement des charges ainsi qu'un agent de blanchiment, caractérisé en ce qu'il s'agit pour l'agent de blanchiment de percarbonate de sodium et que la quantité d'agent de blanchiment est réglée de manière que l'oxygène actif de lavage dans le détergent soit présent de 0,5 à 4 % en poids, en particulier 1,0 à 2,5 % en poids.

2. Détergent selon la revendication 1, caractérisé en ce que le silicate lamellaire cristallin correspond à la modification δ de Na₂Si₂O₅.

3. Détergent selon la revendication 1 ou 2, caractérisé en ce que le silicate lamellaire cristallin a un diamètre de particules de 0,01 à 1000 µm, en particulier de 1 à 20 µm.

4. Détergent selon l'une des revendications 1 à 3, caractérisé en ce que le silicate lamellaire cristallin a une capacité d'échange d'ions de 400 à 1200 mmoles Na⁺ / 100 g de substance anhydre.

5. Détergent selon l'une des revendications 1 à 4, caractérisé en ce qu'il contient comme adjuvant supplémentaire des phosphates, borates, citrates, gluconates, l'acide nitrilotriacétique et/ou l'iminodiacétate, minéraux et/ou organiques, en des quantités jusqu'à 20 % en poids.

6. Détergent selon l'une des revendications 1 à 5, caractérisé en ce qu'il est constitué de particules d'agglomérat avec une taille de particules dans la plage de 0,25 à 2,5 mm et est obtenu par un procédé de mélange par brouillard de fines gouttelettes.

## Revendications (Revendications pour l'(les) Etat(s) contractant(s) suivant(s): ES)

1. Procédé pour la fabrication d'un détergent avec système de blanchiment stable au stockage, par mélange de 10 à 50 % en poids d'un silicate de sodium lamellaire de formule NaMSiₓO₂ₓ₊₁ · y H₂O, dans laquelle x = 1,9 à 4,0, M = Na ou H, y = 0 à 20, 1 à 5% en poids de tétraacétyléthylènediamine (TAED), 2 à 20% en poids de détergents et d'agents auxiliaires de lavage classiques, finalement des charges ainsi qu'un agent de blanchiment, caractérisé en ce qu'il s'agit pour l'agent de blanchiment de percarbonate de sodium et que la quantité d'agent de blanchiment est réglée de manière que l'oxygène actif de lavage dans le détergent soit présent de 0,5 à 4 % en poids, en particulier 1,0 à 2,5 % en poids.

2. Procédé selon la revendication 1, caractérisé en ce que le silicate lamellaire cristallin correspond à la modification δ de Na₂Si₂O₅.

3. Procédé selon la revendication 1 ou 2, caractérisé en ce que le silicate lamellaire cristallin a un diamètre de particules de 0,01 à 1000 µm, en particulier de 1 à 20 µm.

4. Procédé selon l'une des revendications 1 à 3, caractérisé en ce que le silicate lamellaire cristallin a une capacité d'échange d'ions de 400 à 1200 mmoles Na⁺ / 100 g de substance anhydre.

5. Procédé selon l'une des revendications 1 à 4, caractérisé en ce qu'il contient comme adjuvant supplémentaire des phosphates, borates, citrates, gluconates, l'acide nitrilotriacétique et/ou l'iminodiacétate, minéraux et/ou organiques, en des quantités jusqu'à 20 % en poids.

6. Procédé selon l'une des revendications 1 à 5, caractérisé en ce qu'il est constitué de particules d'agglomérat avec une taille de particules dans la plage de 0,25 à 2,5 mm et est obtenu par un procédé de mélange par brouillard de fines gouttelettes.
